# EUROPÄISCHE PATENTSCHRIFT

(11) **EP 3 090 185 B1**
(45) Veröffentlichungstag und Bekanntmachung des Hinweises auf die Patenterteilung: **24.02.2021**
(21) Anmeldenummer: 15713648.2
(22) Anmeldetag: 25.03.2015
(51) Int. Cl.: F04D 7/04

(54) **KREISELPUMPE MIT SCHNEIDVORRICHTUNG**
CENTRIFUGAL PUMP COMPRISING A CUTTING DEVICE
POMPE CENTRIFUGE À DISPOSITIF DE COUPE

(30) Priorität: 27.03.2014 DE 102014004420
(43) Veröffentlichungstag der Anmeldung: 09.11.2016
(73) Patentinhaber: WILO SE, 44263 Dortmund (DE)
(72) Erfinder: OTTO, Alfred J., 95145 Oberkotzau (DE); GEIER, Wolfgang, 95030 Hof (DE); STRÖSSNER, Wolfgang, 95185 Gattendorf (DE)
(74) Vertreter: Cohausz Hannig Borkowski Wißgott
(86) Internationale Anmeldenummer: PCT/EP2015/000634
(87) Internationale Veröffentlichungsnummer: WO 2015/144307

(56) Entgegenhaltungen:
- EP-A1- 0 395 604
- CH-A- 411 584
- US-A- 3 096 718
- US-A- 4 778 336
- US-A1- 2009 067 992

## Beschreibung

Die Erfindung betrifft eine Kreiselpumpe insbesondere Abwasser- oder Schmutzwasser-Motorpumpe mit einem Laufrad, dessen der Pumpensaugöffnung zugewandte Stirnseite eine Öffnung bildet und die der Saugöffnung abgewandte Laufrad-Stirnseite durch eine Tragscheibe bedeckt ist, an der die gekrümmten Schaufeln befestigt insbesondere angeformt sind.

Aus der DE 33 40 858, der US 2009/0067992 A1, der EP 0395 604 A1 und der DE 10 2008 057 233 sind Kreiselpumpen bekannt, bei denen vor dem Laufrad eine Schneideinrichtung angeordnet ist, deren drehbares Schneidteil auf der Pumpenwelle sitzt. Ferner ist aus der DE 26 34 683, der CH 411 584 A, der US 4,778,336 A, der US 3,096,718 A jeweils bekannt, die Vorderkanten der Schaufeln eines Laufrades als Schneidkanten auszubilden. Bei diesen bekannten Abwasserpumpen hat es sich gezeigt, dass bei groben Rohabfällen und insbesondere bei langfaserigen Textilrückständen es doch noch zu Verstopfungen kommt. Die EP 0395 604 A1 offenbart zudem, das Laufrad im Saugmund der Pumpe mit einem drehfesten Einsatzteil radial abzudichten, das die drehende Schneideinrichtung umgibt.

Aufgabe der Erfindung ist es, eine Kreiselpumpe der eingangs genannten Art so zu verbessern, dass sie bei hoher Durchflussrate weitgehend verstopfungsfrei ist.

Diese Aufgabe wird erfindungsgemäß durch den Gegenstand des Anspruchs 1 gelöst.

Durch das Anordnen des Schneideinsatzes innerhalb des Laufrades gelingt es, einen verhältnismäßig großen Innenraum mit einer entsprechend großen Saugöffnung zu schaffen, so dass eine hohe Durchflussrate erzielt wird und durch die großen Schneidblätter des Schneideinsatzes mit entsprechend großen Schneidkanten des Laufrades optimale Schneidleistungen erzielt werden. Zu dem weist die erfindungsgemäße Pumpe folgende Vorteile auf:
- eine hohe Schneidkraft insbesondere durch die günstigen Winkel der Schneidkanten und deren scherenden Wirkung,
- eine optimale Lagerung des Laufrades und des Schneideinsatzes,
- eine elastische Bauweise und Lagerung der Teile der Schneid-, bzw. Schervorrichtung,
- eine Justierung ist nicht erforderlich,
- eine lange Lebensdauer und eine Reduzierung der Wartungskosten
- eine einfache Konstruktion und Herstellung insbesondere Montage.

Eine optimale Strömungsführung und ein sehr großer Saugeingang wird dadurch erreicht, dass der Schneideinsatz die dem Motor abgewandte Öffnung des Laufrades mit einem zylindrischen Ringbereich ausfüllt, der die Saugöffnung der Pumpe bildet. Hierzu ist das Laufrad mit einem zylindrischen Ringbereich versehen, der außen den zylindrischen Ringbereich des Schneideinsatzes als Lager umgibt.

Ein optimaler Halt des Schneideinsatzes in der Pumpe ist dann gegeben, wenn der Schneideinsatz aus der Öffnung des Laufrades herausragt und mit seinem herausragenden Bereich an dem Pumpengehäuse drehfest befestigt ist.

Eine sichere Lagerung des Schneidwerkes wird erreicht, wenn das Laufrad auf der der Pumpensaugöffnung abgewandten Seite ein Drehlager für das Schneidwerk bildet.

Sehr gute Schneidergebnisse werden erzielt, wenn der Schneideinsatz zwei bis vier insbesondere drei im Laufradinneren angeordnete gebogene Schneidblätter mit jeweils einer Schneidkante aufweist. Hierbei kann das Laufrad ein bis drei insbesondere zwei Gegenschneidkanten aufweisen. Auch ist es von Vorteil, wenn die Gegenschneidkanten des Laufrades von den inneren Endkanten der Laufradschaufeln gebildet sind.

Die Schneidwirkung und Verstopfungsfreiheit wird noch dadurch verbessert, dass die Schaufeln des Laufrades zum Laufradinneren hin derart gekrümmt sind, dass die Erzeugenden der Laufradinnenfläche von einer Vielzahl von Geraden gebildet sind, die parallel zur Drehachse des Laufrades liegen. Hierbei sollte die innere Schneidkante jeder Schaufel als inneres Ende der Schaufel parallel zur Laufraddrehachse liegen.

Die Strömungsführung des Abwasser- oder Schmutzwassers wird dadurch verbessert, dass die Saugöffnung des Schneideinsatzes sich zum Pumpeneinlass hin konusförmig erweitert.

Eine optimale Lagerung, Führung und Arbeitsweise von Laufrad und Schneideinsatz ist gegeben, wenn im Bereich der Schaufeln das Laufrad teilzylindrische Wandteile aufweist, innerhalb derer der Schneideinsatz mit teilzylindrischen Außenflächen liegt, wobei der Innenradius des Laufrad-Wandteils gleich oder nur gering größer ist als der Außenradius der Schneidblatt-Außenflächen.

Ein Ausführungsbeispiel der Erfindung ist in den Zeichnungen dargestellt und wird im Folgenden näher beschrieben. Es zeigen
- Figur 1: einen axialen Schnitt durch die Kreiselpumpe;
- Figur 2: eine perspektivische Ansicht der Pumpe bei abgenommener Gehäusehälfte und ohne Tragscheibe und Innenplatte des Laufrades und des Schneideinsatzes;
- Figur 3: eine Draufsicht auf die Teile, wie sie in Figur 2 dargestellt sind.

Die Kreiselpumpe weist ein Pumpengehäuse 1 auf, das mit seinem Flansch 2 an dem Flansch eines nicht dargestellten Elektromotors befestigt wird und einen Pumpenraum bildet, in dem ein Laufrad 3 mit seinen zwei Schaufeln 4 gelagert ist. Das Laufrad besitzt einen Laufradkörper mit zwei teilzylindrischen (bzw. zylindersektorförmigen) Wandteilen 5, die jeweils in eine gewölbte Schaufel 4 übergehen, die sich nach außen erstreckt und jeweils eine Öffnung 6 im Laufrad teilweise überdeckt, durch die das Wasser vom Laufradinneren zum Pumpenauslass 7 strömt, wie Figur 3 zeigt.

Die teilzylindrischen Wandteile 5 und die von den Wandteilen 5 sich nach außen erstreckenden Schaufeln 4 sind auf der dem Motor zugewandten Seite an einer zur Pumpenachse koaxialen kreisförmigen Tragscheibe 8 befestigt insbesondere angeformt, an der außenseitig eine Nabe 9 vorsteht, an der die Motorwelle befestigt wird. Auf der dem Motor abgewandten Seite gehen die Wandteile 5 in einen zur Pumpenachse koaxialen zylindrischen Ring 10 über, der den gleichen Innendurchmesser und Innenradius wie die Wandteile 5 besitzt und einen Schneideinsatz 13 und damit die Pumpensaugöffnung 11 umgibt. Somit weist der zylindrische Innenraum 12 des Rings 10 denselben Durchmesser D auf, wie der Innenabstand der Wandteile 5 voneinander.

Im Laufrad 3 liegt koaxial der fest stehende, nicht rotierende Schneideinsatz 13 ein, der einen zylindrischen, teilweise durchbrochenen koaxialen Außenmantel 14 besitzt, der an seinem dem Motor abgewandten Ende einen zylindrischen Ringbereich 15 bildet. Der Ringbereich 15 liegt mit seinem zylindrischen Außenmantel in dem Ring 10 des Laufrades ein, wobei der Außendurchmesser des Ringbereichs nur geringfügig geringer ist als der Innendurchmesser D des Laufradrings 10, so dass das Laufrad 3 mit seinem Ring 10 auf dem Ringbereich 15 des Schneideinsatzes drehbar gelagert ist. Hierbei bildet das Innere des zylindrischen Ringbereichs 15 die Saugöffnung 11 der Pumpe. Eine konusförmige Erweiterung 17 am vorderen Ende des Ringbereichs 15 erleichtert den Zufluss und bildet die Befestigung des Schneideinsatzes 13 an dem Pumpengehäuse 1.

An dem Ringbereich 15 sind als Teil des Außenmantels 14 drei gekrümmte schmale fingerförmige Schneidblätter 18 angeformt, die sich vom Ringbereich 15 in Richtung des Motors erstrecken und dessen Außenflächen sich in der gedachten Zylinderfläche befinden, in dem auch die Außenfläche des Ringbereichs 15 liegt. Hierbei sind die Enden der Schneidblätter 18 an einer zur Pumpenachse koaxialen Scheibe bzw. Innenplatte 19 fest, die an der Innenseite der Tragscheibe 8 angrenzt. Die an der Innenseite der Tragscheibe 8 angrenzende Innenplatte 19 bildet eine zweite Lagerstelle für das Schneidwerk.

Jedes feststehende Schneidblatt 18 des Schneideinsatzes bildet an einer den Laufradschaufeln 4 zugewandten gekrümmten Kante eine Schneidkante 21, die mit Gegenschneidkanten 22 zusammenwirken, die an den inneren Enden der Schaufeln 4 angeordnet sind. Beim Drehen des Laufrades 3 fahren die Gegenschneidkanten 22 des Laufrades über die Schneidkanten 21 der Schneidblätter, so dass zwischen diesen Schneidkanten geratene Festteile des Schmutzwassers abgeschert und zerkleinert werden.

Somit liegen die Außenflächen des Ringbereichs 15 und der Schneidblätter 18 in einem zur Pumpenachse koaxialen Zylindermantel, dessen Radius gleich, oder minimal kleiner ist als der Radius der zylindrischen Innenflächen des Rings 10 und der Wandteile 5 des Laufrades 3, so dass das Laufrad von der zylindrischen Außenfläche des Schneideinsatzes 13 geführt ist.

## Patentansprüche

1. Kreiselpumpe insbesondere Abwasser- oder Schmutzwasser-Motorpumpe, mit einem Laufrad (3), dessen der Pumpensaugöffnung zugewandte Stirnseite eine Öffnung bildet und die der Pumpensaugöffnung abgewandte Laufrad-Stirnseite durch eine Tragscheibe (8) bedeckt ist, an der gekrümmte Schaufeln (4) befestigt insbesondere angeformt sind, wobei in den Innenraum des Laufrades (3) ein fest stehender Schneideinsatz (13) koaxial zur Laufradachse hineinragt, der mindestens eine Schneidkante (21) aufweist, die mit mindestens einer Gegenschneidkante (22) des Laufrades (3) eine Schneidvorrichtung bildet, **dadurch gekennzeichnet, dass** der Schneideinsatz (13) die dem Motor abgewandte Öffnung (10) des Laufrades (3) mit einem zylindrischen Ringbereich (15) ausfüllt, der die Saugöffnung der Pumpe bildet, und das Laufrad (3) mit einem zylindrischen Ringbereich (10) außen den zylindrischen Ringbereich (15) des Schneideinsatzes (13) als Lager umgibt.

2. Kreiselpumpe nach Anspruch 1, **dadurch gekennzeichnet, dass** der Schneideinsatz (13) aus der Öffnung (10) des Laufrades (3) herausragt und mit seinem herausragenden Ringbereich (15) an dem Pumpengehäuse (1) drehfest befestigt ist.

3. Kreiselpumpe nach Anspruch 1 oder 2, **dadurch gekennzeichnet, dass** die Tragscheibe (8) ein Drehlager für den Schneideinsatz (13) bildet.

4. Kreiselpumpe nach einem der vorherigen Ansprüche, **dadurch gekennzeichnet, dass** der Schneideinsatz (13) zwei bis vier insbesondere drei im Laufradinneren angeordnete gebogene Schneidblätter (18) mit jeweils einer Schneidkante (21) aufweist.

5. Kreiselpumpe nach einem der vorherigen Ansprüche **dadurch gekennzeichnet, dass** das Laufrad (3) ein bis drei insbesondere zwei Gegenschneidkanten (22) aufweist.

6. Kreiselpumpe nach einem der vorherigen Ansprüche, **dadurch gekennzeichnet, dass** die Gegenschneidkanten (22) des Laufrades (3) von inneren Endkanten der Laufradschaufeln (4) gebildet sind.

7. Kreiselpumpe nach einem der vorherigen Ansprüche, **dadurch gekennzeichnet, dass** die Schaufeln (4) des Laufrades (3) zum Laufradinneren hin derart gekrümmt sind, dass die Erzeugenden der Laufradinnenfläche von einer Vielzahl von Geraden gebildet sind, die parallel zur Drehachse des Laufrades (3) liegen.

8. Kreiselpumpe nach einem der vorherigen Ansprüche, **dadurch gekennzeichnet, dass** die Gegenschneidkante (22) jeder Schaufel (4) als inneres Ende der Laufradschaufel (4) parallel zur Laufraddrehachse liegt.

9. Kreiselpumpe nach einem der vorherigen Ansprüche, **dadurch gekennzeichnet, dass** die Saugöffnung (16) des Schneideinsatzes (13) sich zum Pumpeneinlass hin konusförmig erweitert.

10. Kreiselpumpe nach einem der vorherigen Ansprüche, **dadurch gekennzeichnet, dass** im Bereich der Schaufeln (4) das Laufrad (3) teilzylindrische Wandteile (5) aufweist, innerhalb derer der Schneideinsatz (13) mit teilzylindrischen Außenflächen (25) liegt, wobei der Innenradius (D) des Laufrad-Wandteils (5) gleich oder nur gering größer ist als der Außenradius der Schneidblatt-Außenflächen.

## Claims

1. Centrifugal pump, in particular a wastewater or dirty water motor pump, comprising an impeller (3), the face end of which that faces the pump intake opening forms an opening and the impeller face end of which that faces away from the pump intake opening is covered by a support plate (8) to which curved vanes (4) are fastened, in particular moulded, in which a fixed cutting insert (13) projects into the interior of the impeller (3), coaxially with the impeller axis, said insert having at least one cutting edge (21) that forms a cutting device together with at least one mating cutting edge (22) of the impeller (3), **characterised by** the cutting insert (13) filling the opening (10) of the impeller (3) facing away from the motor with a cylindrical ring (15), which forms the pump's intake opening, and the impeller (3) with a cylindrical ring (10) on the outside surrounding the cylindrical ring (15) of the cutting insert (13) as a bearing.

2. Centrifugal pump according to claim 1, **characterised by** the cutting insert (13) projecting from the opening (10) of the impeller (3) and having a torque-proof connection to the pump casing (1) with its projecting ring (15).

3. Centrifugal pump according to claim 1 or 2, **characterised by** the support plate (8) forming a pivot bearing for the cutting insert (13).

4. Centrifugal pump according to one of the preceding claims, **characterised by** the cutting insert (13) having two to four, notably three curved cutting blades (18) arranged inside the impeller, respectively with a cutting edge (21).

5. Centrifugal pump according to one of the preceding claims, **characterised by** the impeller (3) having one to three, notably two mating cutting edges (22).

6. Centrifugal pump according to one of the preceding claims, **characterised by** the mating cutting edges (22) of the impeller (3) being formed by inner end edges of the impeller vanes (4).

7. Centrifugal pump according to one of the preceding claims, **characterised by** the vanes (4) of the impeller (3) being curved towards the inside of the impeller so that the generators of the inner impeller surface are formed by a plurality of straight lines lying parallel to the rotational axis of the impeller (3).

8. Centrifugal pump according to one of the preceding claims, **characterised by** the mating cutting edges (22) of each vane (4) as the inner end of the impeller vane (4) lying parallel to the impeller axis.

9. Centrifugal pump according to one of the preceding claims, **characterised by** the intake opening (16) of the cutting insert (13) widening in a cone shape towards the pump intake.

10. Centrifugal pump according to one of the preceding claims, **characterised by** the impeller (3) having partially cylindrical wall sections (5) in the area of the vanes (4), within which the cutting insert (13) with partially cylindrical outer surfaces (25) lies, in which the inside radius (D) of the impeller wall section (5) is equal to or only slightly larger than the outside radius of the outer surfaces of the cutting blades.

## Revendications

1. Pompe centrifuge, en particulier un circulateur motorisé pour eaux chargées ou usées, avec un rotor (3), dont la face frontale orientée vers l'ouverture d'aspiration de la pompe forme une ouverture et la face frontale du rotor orientée dans la direction opposée à l'ouverture d'aspiration de la pompe est recouverte d'un disque porteur (8), sur lequel sont fixées, plus particulièrement formées, des pales incurvées (4), sachant que dans l'espace intérieur du rotor (3) s'avance un insert de coupe (13) coaxialement par rapport à l'axe du rotor présentant au moins un tranchant (21), lequel forme avec au moins un contre-tranchant (22) du rotor (3) un dispositif de coupe, **caractérisée en ce que** l'insert de coupe (13) rempli l'ouverture (10) du rotor (3) orientée dans la direction opposée au moteur avec une partie annulaire cylindrique (15) formant l'ouverture d'aspiration de la pompe, et le rotor (3) avec une partie annulaire cylindrique (10) externe entoure en tant que palier la partie annulaire cylindrique (15) de l'insert de coupe (13).

2. Pompe centrifuge selon la revendication 1, **caractérisée en ce que** l'insert de coupe (13) sort de l'ouverture (10) du rotor (3) et est fixé de façon solidaire en rotation avec sa partie annulaire (15) sortante au carter de pompe (1).

3. Pompe centrifuge selon la revendication 1 ou 2, **caractérisée en ce que** le disque porteur (8) forme un palier-pivot pour l'insert de coupe (13).

4. Pompe centrifuge selon l'une des revendications précédentes, **caractérisée en ce que** l'insert de coupe (13) présente entre deux et quatre, plus particulièrement trois pales de coupe (18) incurvées et disposées à l'intérieur du rotor, avec chacun un tranchant (21).

5. Pompe centrifuge selon l'une des revendications précédentes, **caractérisée en ce que** le rotor (3) présente de un à trois, plus particulièrement deux contre-tranchants (22).

6. Pompe centrifuge selon l'une des revendications précédentes, **caractérisée en ce que** les contre-tranchants (22) du rotor (3) sont formés par les bords d'extrémité intérieures des pales du rotor (4).

7. Pompe centrifuge selon l'une des revendications précédentes, **caractérisée en ce que** les pales (4) du rotor (3) sont incurvées de telle façon en direction de l'intérieur du rotor que les génératrices de la surface intérieure du rotor sont formées de plusieurs droites parallèles à l'axe de rotation du rotor (3).

8. Pompe centrifuge selon l'une des revendications précédentes, **caractérisée en ce que** le contre-tranchant (22) de chaque pale (4) est, en tant qu'extrémité intérieure de la pale du rotor (4) parallèle à l'axe de rotation du rotor.

9. Pompe centrifuge selon l'une des revendications précédentes, **caractérisée en ce que** l'ouverture d'aspiration (16) de l'insert de coupe (13) forme un cône croissant en direction de l'admission de la pompe.

10. Pompe centrifuge selon l'une des revendications précédentes, **caractérisée en ce que** dans la zone des pales (4), le rotor (3) présente des parties de paroi (5) partiellement cylindriques à l'intérieur desquelles l'insert de coupe (13) repose sur des surfaces extérieures partiellement cylindriques (25), sachant que le rayon interne (D) de la partie de paroi du rotor (5) est égal ou légèrement supérieur au rayon externe des surfaces extérieures de la pale de coupe.
